# EUROPÄISCHE PATENTSCHRIFT

(11) **EP 3 131 677 B1**
(45) Veröffentlichungstag und Bekanntmachung des Hinweises auf die Patenterteilung: **06.11.2019**
(21) Anmeldenummer: 15715234.9
(22) Anmeldetag: 08.04.2015
(51) Int. Cl.: B02C 2/06

(54) **ABWÄLZBUCHSE IN EINEM BRECHER**
ROLL-OFF BUSHING IN A CRUSHER
DOUILLE DE ROULEMENT DANS UN CONCASSEUR

(30) Priorität: 16.04.2014 DE 102014105415
(43) Veröffentlichungstag der Anmeldung: 22.02.2017
(73) Patentinhaber: thyssenkrupp Industrial Solutions AG, 45143 Essen (DE); thyssenkrupp AG, 45143 Essen (DE)
(72) Erfinder: BISCHOF, Timo, 48155 Münster (DE)
(74) Vertreter: thyssenkrupp Intellectual Property GmbH
(86) Internationale Anmeldenummer: PCT/EP2015/057562
(87) Internationale Veröffentlichungsnummer: WO 2015/158579

(56) Entgegenhaltungen:
- EP-A1- 2 873 461
- DE-B- 1 164 804
- US-A- 566 088

## Beschreibung

Die Erfindung betrifft einen Kegel- oder Kreiselbrecher mit einer taumelnden Brecherachse, deren Kopf in einem von einer Traverse gehaltenen oberen Achslager gelagert ist. Dabei weist das obere Achslager eine in einer zentralen Aufnahme aufgenommene Abwälzbuchse auf, in der ein ringförmiger Verschleißeinsatz ("Schleißeinsatz") gehalten ist. Gegen diesen Schleißeinsatz wälzt der Kopf der Brecherachse ab. Die Erfindung betrifft auch ein Verfahren zum Einbau eines ringförmigen Schleißeinsatzes im oberen Achslager eines solchen Brechers.

### STAND DER TECHNIK

Brecher in der Art von Kreiselbrechern, Backenkreiselbrechern und Kegelbrechern sind seit langem bekannt und beispielsweise in der DE 10 2011 009 409 A1 offenbart. Allerdings erfordern sich wandelnde Abbau- und Verarbeitungsverfahren neben neuen Werkstoffen und Auslegungsmethoden eine fortlaufende Weiterentwicklung dieser Brecher, die hin zu immer größerer Leistungen bei gleichzeitig wirtschaftlichem Betrieb mithin zu niedrigen Unterhalts- und Wartungskosten führt. Um die Wartungskosten zu senken, ist es beispielsweise bekannt, sich bei der Lagerung des Achskopfes eines Verschleißeinsatzes zu bedienen - die Merkmale "Verschleißeinsatz" und "Schleißeinsatz" werden nachfolgend synonym gebraucht -, der trotz großzügiger Fettschmierung vom Kopf der taumelnden Brecherachse durch den laufenden Betrieb verschlissen wird und als "Verschleißteil" von Zeit zu Zeit ausgetauscht werden muss. Durch den Einsatz von Schleißeinsätzen, die aus Grauguss, Stahl oder Bronze gefertigt sein können, kann allerdings bei der Wartung der Kopflagerung eine große Menge an auszutauschendem Material eingespart werden, was die Wartungskosten senkt und die Handhabung vereinfacht.

Aus US 566 088 A ist ein Kreiselbrecher mit einer Kreiselachse bekannt, deren Kopf in einem Achslager gelagert ist, welches von einer Kopfplatte gehalten wird, durch welche das zu brechende Material eingebracht wird. Das Achslager wird von einer Kappe bedeckt und weist eine zylindrische Aufnahme sowie vertikale Vertiefungen auf. In der zylindrischen Aufnahme befindet sich eine Manschette, die an ihrer Unterseite auf den Köpfen von Schrauben gelagert ist, die durch das Achslager und die Kappe hindurch reichen und die auf der Kappe mittels Stellmuttern gesichert sind. Die Manschette weist eine sich nach unten hin verjüngende Öffnung auf, in welcher eine Buchse zur Aufnahme des Kreiselachsenkopfes angeordnet ist. Den Auswirkungen von Verschleißerscheinungen am Kreiselachsenkopf und an der Buchse wird mit Hilfe der Stellmuttern durch Anheben der Manschette entgegengewirkt.

Typischerweise werden Schleißeinsätze mit den Abwälzbuchsen jedoch fest verbunden. So wird bekanntermaßen der zylindrische Schleißeinsatz, der zur Aufnahme der Taumelbewegung eine leicht konvex gewölbte "ballige" Innenwandung aufweist, bei der Montage in die Abwälzbuchse eingeschrumpft. Dazu wird die Abwälzbuchse durch Erhitzung aufgeweitet und dann zusammen mit dem eingelegten vorher gekühlten Schleißeinsatz abgekühlt, so dass sich dieser beim Temperaturausgleich in der Abwälzbuchse verspannt.

Dabei hat es sich zur genauen Positionierung der Abwälzbuchse und zu deren sicheren Halt bewährt, einen konischen Sitz der Abwälzbuchse in der Aufnahme vorzusehen. Die Abwälzbuchse wird dann mit ihrer konischen Außenwandung in die sich entsprechend konisch verengende Aufnahme in die Traverse des Brechers eingesetzt und über ein Verschrauben des Flansches fixiert. Zur Demontage werden die Schrauben gelöst und die Abwälzbuchse mit eingeschrumpftem Schleißeinsatz aus der Aufnahme entnommen.

Das Problem des solchermaßen eingeschrumpften Schleißeinsatzes liegt jedoch darin, dass er sich am Ende seiner Lebensdauer nur schwerlich aus der Abwälzbuchse entfernen lässt. Schließlich stehen vor Ort keine Mittel zur Verfügung, um eine tonnenschwere Abwälzbuchse soweit zu erhitzen und damit auszudehnen, dass sich der Schleißeinsatz lösen würde, zumal sich dieser wegen der guten Wärmeleitfähigkeit zusammen mit der Abwälzbuchse ausdehnt. Letztendlich muss der Schleißeinsatz durch Aufschneiden oder Aufbrennen zerstört werden, was jedoch mit der erheblichen Gefahr der Beschädigung der Abwälzbuchse einher geht. Zudem ist für diese Art des Ausbaus ein großer Zeitaufwand nötig, der sich negativ auf die Stillstandzeit des Brechers auswirkt.

### DIE ERFINDUNG

Aufgabe der vorliegenden Erfindung ist es nunmehr, eine Kopflagerung für einen solchen Brecher zu schaffen, die einen einfachen und präzisen Einbau und vor Allem einen komfortablen Austausch des ringförmigen Schleißeinsatzes ermöglicht. Zudem ist es die Aufgabe, ein bequem vor Ort durchzuführendes Verfahren zum Aus- und Einbau des Schleißeinsatzes im oberen Achslager eines Brechers vorzuschlagen.

Diese Aufgaben werden durch den Brecher nach Anspruch 1 und das Verfahren nach Anspruch 9 gelöst. Vorteilhafte Ausführungsformen sind in den jeweiligen Unteransprüchen beschrieben.

Entsprechend der Ansprüche liegt der wesentliche Aspekt der Erfindung darin, die Abwälzbuchse gewissermaßen als Spannzange auszubilden, die in den Innenkonus der Aufnahme mit dem Zugmittel eingezogen und dabei derart verformt wird, dass sie den darin zunächst locker gehaltenen Schleißeinsatz kraftschlüssig verspannt. Umgekehrt öffnet sich die Abwälzbuchse mit dem Lösen des Zugmittels respektive mit dem Ausfahren der Abwälzbuchse aus der Aufnahme, so dass der Kraftschluss zwischen Schleißeinsatz und Abwälzbuchse nachlässt und der dann wieder locker einliegende Schleißeinsatz entnommen werden kann.

Um diese Spannzangenfunktion zu realisieren, bildet die zentrale Aufnahme, die als Teil des oberen Achslagers von der Traverse gebildet ist, einen sich konisch verjüngenden Innenkonus aus. Zur Umsetzung der von bekannten Spannzangen durch die Überwurfmutter realisierten Funktion ist erfindungsgemäß das Zugmittel vorgesehen, mit dem die Abwälzbuchse koaxial in die Aufnahme eingezogen respektive eingeschoben wird. Beim Einziehen oder Einschieben in die sich konisch verjüngende Aufnahme verengt sich entsprechend auch der Innendurchmesser der Abwälzbuchse und verspannt damit den darin zunächst locker einliegenden Verschleißeinsatz kraftschlüssig.

Dabei ist es für die möglichst reibungslose Funktion besonders vorteilhaft, wenn auch die "Spannzange" selber, die vorliegend von der Abwälzbuchse gebildet wird, einen dem Winkel der Aufnahme angepassten sich konisch verjüngenden Außenkonus ausbildet. Damit gleiten die beiden Kegelflächen von Aufnahme und Abwälzbuchse beim Einziehen wie bei einem Spannsatz übereinander, so dass sich aus der axialen Gleitbewegung eine radial verspannende Bewegung ergibt. Um im Bild der Spannzange zu bleiben, bildet der in der Abwälzbuchse gehaltene Schleißeinsatz das einzuspannende Werkstück.

Um die verspannende Durchmesserverringerung der Abwälzbuchse zu unterstützen, ist es vorteilhaft, wenn die den konisch verjüngenden Außenkonus bildende Wandung der Abwälzbuchse von zumindest einem insbesondere aber von mehreren Schlitzen radial durchbrochen ist, wobei sich der oder die Schlitze in der Wandung in axialer Richtung erstrecken. Vorteilhafterweise weist die Wandung, wie ebenfalls von Spannzangen bekannt, mehrere symmetrisch um den Umfang herum verteilte Schlitze auf, die sich über eine große Länge erstrecken, die vorteilhafterweise der Länge des in der Abwälzbuchse einliegenden Verschleißeinsatzes entspricht. Die Schlitze sind so lang, dass sie im unteren Rand der Abwälzbuchse münden.

Um die Handhabung besonders einfach zu machen, ist es vorteilhaft, die Montage der Abwälzbuchse von oben und nicht von unten vorzusehen. Die Abwälzbuchse gleitet damit von ihrem Gewicht gezogen in die Aufnahme ein. Die Montage von oben wird dadurch ermöglicht, dass sich der Innenkonus der Aufnahme nach unten verjüngt. Zudem wird das benötigte Zugmittel so ausgebildet, dass es von oben bedient werden kann und die Abwälzbuchse entsprechend von oben einschiebt oder einzieht.

Dabei ist es zum Zwecke der einfachen (De)Montage der mit Schleißeinsatz bestückten Abwälzbuchse vor Ort besonders vorteilhaft, wenn das Zugmittel als Schraubenverband ausgebildet ist, der auf einen Flansch der Abwälzbuchse wirkt. Die Schrauben des Schraubenverbandes durchdringen Durchgangsbohrungen, die gleichmäßig um den Umfang des den oberen Rand der Abwälzbuchse umgebenden Flansches verteilt sind. Die Schrauben werden dann in Gewinde verschraubt, die in entsprechender Teilung um den Rand der Aufnahme herum verteilt sind. Da es unter Umständen möglich ist, dass sich die eingezogene Abwälzbuchse trotz Lösens des Schraubenverbandes nicht ohne Weiteres aus dem kegeligen Sitz der Aufnahme lösen lässt, ist es vorteilhaft, in dem Flansch durchgängige Abdrückgewinde vorzusehen, in die die Schrauben eingeschraubt werden. Wenn die Schrauben das Gewinde durchdrungen haben, stützen sie sich gegen den Rand der Aufnahme ab und drücken beim weiteren Schrauben die Abwälzbuchse aus dem kegeligen Sitz.

Um die Montage des Schleißeinsatzes zu erleichtern, ist es außerdem vorteilhaft, wenn die Abwälzbuchse am unteren Rand einen insbesondere ringförmigen Anschlag ausbildet, auf den der Schleißeinsatz nach dem losen Einschieben aufliegt. Damit ist eine definierte Position des Schleißeinsatzes innerhalb der Abwälzbuchse und damit innerhalb der Kopflagerung gegeben.

Mit der Erfindung kann ein Schleißeinsatz nach Erreichen seiner Lebensdauer mit einfachen Handgriffen getauscht werden, indem die Abwälzbuchse aus der Traverse entfernt wird, wodurch sich die Vorspannung, die den Schleißeinsatz fixiert, entspannt. Dann kann der Schleißeinsatz ohne großen Aufwand gegebenenfalls unter Nutzung der Abdrückgewinde aus der Abwälzbuchse entfernt werden. Durch die erfindungsgemäße Art, den Schleißeinsatz zu fixieren, wird dessen Einbau erheblich vereinfacht. Dabei braucht der Schleißeinsatz zum Ausbau nicht gekühlt respektive die Abwälzbuchse erwärmt werden. Insbesondere ist die aufwendige und nicht ganz ungefährliche Zerstörung des Schleißeinsatzes nicht länger nötig. Dadurch ist die Gefahr, die Abwälzbuchse in Mitleidenschaft zu ziehen, gebannt. Außerdem ergibt sich mit der Erfindung eine erhebliche Zeitersparnis bei der Wartung.

### BEVORZUGTE AUSFÜHRUNGSBEISPIELE DER ERFINDUNG

Eine besondere Ausführungsform des erfindungsgemäßen Kreiselbrechers wird nachfolgend anhand der Figuren näher erläutert. Dabei zeigen:
**Figur 1** ein in der Traverse 1 gehaltenes oberes Achslager und
**Figur 2** eine Abwälzbuchse.

In Figur 1 ist das in einer zweiarmigen Traverse 1 gehaltene obere Achslager eines Kegel- oder Kreiselbrechers gezeigt, in dem der Kopf einer Brecherachse 2 drehbar gelagert ist. Am unteren Ende ist die Brecherachse in einem Exzentereinsatz eines nicht dargestellten unteren Exzenterlagers radial geführt. Die umlaufende Exzenterbuchse prägt der Brecherachse die für Kreiselbrecher charakteristische Taumelbewegung auf. Auch der Kopf der Brecherachse 2 vollzieht somit im oberen Achslager eine taumelnde Bewegung und wälzt dabei gegen einen im oberen Achslager gehaltenen ringförmigen Verschleißeinsatz 3 ab. Dabei ist zwischen dem Kopf der Brecherachse 2 und dem Verschleißeinsatz 3 eine Standschmierung vorgesehen. Die (nicht dargestellte) axiale Abstützung der Brecherachse geschieht vermittels einer auf dem Kolben eines Hydraulikzylinders angeordneten Axiallagerung.

Der Verschleißeinsatz 3 ist ein in diesem Fall aus dem Lagermaterial, insbesondere Grauguss, Stahl oder Bronze, gefertigter Ring mit einer etwas konvex gewölbten Innenfläche, der in einer Abwälzbuchse 4 gehalten ist. Die Abwälzbuchse 4 hingegen ist in eine zylindrische zentrale Aufnahme 5 des oberen Achslagers aufgenommen. Dabei ist aus Figur 1 ersichtlich, dass die Aufnahme 5 einen sich konisch nach unten leicht verjüngenden Innenkonus ausbildet. Erfindungsgemäß verjüngt sich der Außenmantel 7 der Abwälzbuchse 4 ebenfalls leicht konisch nach unten (Figur 2), so dass die Kegelflächen der Aufnahme 5 und der Abwälzbuchse 4 beim Einziehen der Abwälzbuchse 4 in die Aufnahme 5 wie bei einem Spannsatz übereinander gleiten und die axiale Bewegung zu einer Verengung des Durchmessers führt. Hingegen ist der Innenumfang der Abwälzbuchse 4 zylindrisch, so dass der ringförmige Verschleißeinsatz 3 mit Gleitpassung eingelegt und dann über das Einziehen der Abwälzbuchse 4 verspannt werden kann. Zum Halt des Verschleißeinsatzes 3 bildet die Abwälzbuchse 4 am unteren Rand 12 einen ringförmigen Anschlag 6 aus, auf den der Verschleißeinsatz 3 aufliegt.

Zum Einziehen der Abwälzbuchse 4 in die Aufnahme 5 ist als Zugmittel ein Schraubenverband vorgesehen, dessen Schrauben 8 Bohrungen 9 durchdringen, die gleichmäßig um den Umfang eines am oberen Rand der Abwälzbuchse 4 befindlichen Flansches 10 verteilt sind. Die Schrauben 8 werden in Gewinden verschraubt, die entsprechend im oberen Rand der Aufnahme 5 eingebracht sind. Beim Einziehen verengt sich die Abwälzbuchse 4 und verspannt damit den einliegenden Verschleißeinsatz 3 kraftschlüssig.

Die Wandung der Abwälzbuchse 4 ist radial von mehreren Schlitzen 11 durchbrochen, die in axialer Richtung entlang der Wandung verlaufen. Dabei sind die Schlitze 11 symmetrisch um den Umfang verteilt und erstrecken sich vom Flansch 10 über die gesamte Länge des in der Abwälzbuchse 4 einliegenden Verschleißeinsatzes 3. Die Schlitze 11 münden im unteren Rand 12 der Abwälzbuchse 4.

Zum Einbau eines ringförmigen Verschleißeinsatzes 3 im oberen Achslager des Brechers wird der Verschleißeinsatz 3 zunächst lose in die nicht in die Aufnahme 5 eingezogene Abwälzbuchse 4 eingelegt. Dann wird die konische Abwälzbuchse 4 vermittels des Schraubenverbandes gleichmäßig in den sich konisch verjüngenden Innenkonus der Aufnahme 5 eingezogen, wobei sich die wie eine Spannzange geschlitzte Abwälzbuchse 4 verengt. Mit dem Verengen wird der einliegende Verschleißeinsatz 4 kraftschlüssig in der Abwälzbuchse 4 verspannt. Zum Ausbau des Verschleißeinsatzes 3 muss lediglich der Schraubenverband gelöst und die Abwälzbuchse 4 nach oben aus der Aufnahme 5 entnommen werden. Mit der Entnahme der Abwälzbuchse 4 weitet sich deren Durchmesser, so dass der Verschleißeinsatz 3 einfach entnommen werden kann. Zum Ausheben der Abwälzbuchse 4 aus der Aufnahme 5 kann ein Abdrückgewinde vorgesehen sein.

### Bezugszeichenliste

- 1: Traverse
- 2: Brecherachse
- 3: Verschleißeinsatz
- 4: Abwälzbuchse
- 5: zentrale Aufnahme
- 6: Anschlag
- 7: Außenmantel
- 8: Schrauben
- 9.: Bohrungen
- 10: Flansch
- 11: Schlitze
- 12: unterer Rand

## Patentansprüche

1. Kegel- oder Kreiselbrecher mit einer Brecherachse (2), deren Kopf in einem von einer Traverse (1) gehaltenen oberen Achslager gelagert ist, wobei das obere Achslager eine in einer zentralen Aufnahme (5) aufgenommene Abwälzbuchse (4) aufweist und wobei in der Abwälzbuchse (4) ein ringförmiger Verschleißeinsatz (3) gehalten ist, gegen den der Kopf der Brecherachse (2) abwälzt, und wobei ein Zugmittel (8) zum Einziehen der Abwälzbuchse (4) in die Aufnahme (5) vorgesehen ist,
**dadurch gekennzeichnet,**
**dass** die Aufnahme (5) einen sich konisch verjüngenden Innenkonus ausbildet, wobei sich die Abwälzbuchse (4) beim Einziehen der Abwälzbuchse (4) in die Aufnahme (5) verengt und damit den in der Abwälzbuchse (4) einliegenden Verschleißeinsatz (3) kraftschlüssig verspannt.

2. Brecher nach Anspruch 1,
**dadurch gekennzeichnet,**
**dass** die Abwälzbuchse (4) außen einen konisch verjüngenden Außenkonus ausbildet, wobei die Kegelflächen von Aufnahme (5) und Abwälzbuchse (4) beim Einziehen übereinander gleiten.

3. Brecher nach Anspruch 2,
**dadurch gekennzeichnet,**
**dass** sich der Innenkonus der Aufnahme (5) nach unten verjüngt und die Abwälzbuchse (4) entsprechend von oben eingezogen wird.

4. Brecher nach einem der vorherigen Ansprüche,
**dadurch gekennzeichnet,**
**dass** das Zugmittel ein Schraubenverband ist, wobei die Schrauben (8) Bohrungen (9) durchdringen, die gleichmäßig um den Umfang eines am oberen Rand der Abwälzbuchse (4) befindlichen Flansches (10) verteilt sind, und wobei die Schrauben (8) in Gewinden verschraubt werden, die in der Aufnahme (5) vorgesehen sind.

5. Brecher nach einem der vorherigen Ansprüche,
**dadurch gekennzeichnet,**
**dass** die den konisch verjüngenden Außenkonus bildende Wandung der Abwälzbuchse (4) von Schlitzen (11) radial durchbrochen ist, wobei die Schlitze (11) sich in axialer Richtung in der Wandung erstrecken.

6. Brecher nach Anspruch 5,
**dadurch gekennzeichnet,**
**dass** die Wandung mehrere symmetrisch um den Umfang verteilte Schlitze (11) aufweist, die sich über die Länge des in der Abwälzbuchse (4) einliegenden Verschleißeinsatzes (3) erstrecken und die im unteren Rand (12) der Abwälzbuchse (4) münden.

7. Brecher nach einem der vorherigen Ansprüche,
**dadurch gekennzeichnet,**
**dass** die Abwälzbuchse am unteren Rand (12) einen Anschlag (6) ausbildet, auf den der Verschleißeinsatz (3) aufliegt.

8. Brecher nach einem der vorherigen Ansprüche,
**dadurch gekennzeichnet,**
**dass** Abdrückgewinde vorgesehen sind, in die Schrauben eingeschraubt werden, die sich dann gegen den Rand der Aufnahme (5) abstützen und die Abwälzbuchse (4) aus dem kegeligen Sitz ziehen.

9. Verfahren zum Einbau eines ringförmigen Verschleißeinsatzes im oberen Achslager eines Brechers nach einem der vorherigen Ansprüche,
**dadurch gekennzeichnet,**
**dass** der Verschleißeinsatz lose in die geschlitzte Abwälzbuchse eingelegt wird und dass die Abwälzbuchse mit dem Schraubenverband gleichmäßig in den sich konisch verjüngenden Innenkonus der Aufnahme eingezogen wird, wobei sich die Abwälzbuchse verengt und damit den einliegenden Verschleißeinsatz kraftschlüssig verspannt.

## Claims

1. Cone or gyratory crusher having a crusher shaft (2), the head of which is supported in an upper shaft bearing held by a cross-member (1), the upper shaft bearing comprising a roll-off bushing (4) accommodated in a central receptacle (5), and an annular wear insert (3) being held in the roll-off bushing (4), against which wear insert the head of the breaker shaft (2) rolls, and a pulling means (8) for pulling the roll-off bushing (4) into the receptacle (5) being provided,
**characterized in that**
the receptacle (5) forms a conically tapering inner cone, wherein the roll-off bushing (4) narrows as the roll-off bushing (4) is pulled into the receptacle (5) and therefore clamps the wear insert (3) located in the roll-off bushing (4) in a force-fitting manner.

2. Breaker according to Claim 1,
**characterized in that**
the roll-off bushing (4) forms a conically tapering outer cone on the outside, wherein the conical surfaces of receptacle (5) and roll-off bushing (4) slide over each other as the latter is pulled in.

3. Breaker according to Claim 2,
**characterized in that**
the inner cone of the receptacle (5) tapers downwards, and the roll-off bushing (4) is accordingly pulled in from above.

4. Breaker according to one of the preceding claims,
**characterized in that**
the pulling means is a screw set, wherein the screws (8) pass through holes (9) which are distributed uniformly around the circumference of a flange (10) located at the upper edge of the roll-off bushing (4), and wherein the screws (8) are screwed into threads which are provided in the receptacle (5).

5. Breaker according to one of the preceding claims,
**characterized in that**
the wall of the roll-off bushing (4) which forms the conically tapering outer cone is interrupted radially by slots (11), wherein the slots (11) extend in the axial direction in the wall.

6. Breaker according to Claim 5,
**characterized in that**
the wall comprises a plurality of slots (11) distributed symmetrically around the circumference, which extend over the length of the wear insert (3) inserted into the roll-off bushing (4) and which open in the lower edge (12) of the roll-off bushing (4).

7. Breaker according to one of the preceding claims,
**characterized in that**
at the lower edge (12), the roll-off bushing forms a stop (6), on which the wear insert (3) rests.

8. Breaker according to one of the preceding claims,
**characterized in that**
forcing threads are provided, into which screws are screwed, which are then supported against the edge of the receptacle (5) and pull the roll-off bushing (4) out of the conical seat.

9. Method for installing an annular wear insert in the upper shaft bearing of a breaker according to one of the preceding claims,
**characterized in that**
the wear insert is inserted loosely into the slotted roll-off bushing, and **in that** the roll-off bushing is pulled uniformly into the conically tapering inner cone of the receptacle by using the screw set, wherein the roll-off bushing tapers and therefore clamps the inserted wear insert in a force-fitting manner.

## Revendications

1. Broyeur conique ou centrifuge comprenant un axe de concasseur (2) dont la tête est logée dans un palier supérieur maintenu par une traverse (1), le palier supérieur comportant un coussinet de roulement (4) logé dans un logement central (5), et un insert d'usure annulaire (3) étant maintenu dans le coussinet de roulement (4), insert contre lequel roule la tête de l'axe de broyeur (2), et un moyen de traction (8) étant prévu pour insérer le coussinet de roulement (4) dans le logement (5),
**caractérisé en ce que**
le logement (5) forme un cône intérieur effilé, le coussinet de roulement (4) se rétrécissant lorsque le coussinet de roulement (4) est inséré dans le logement (5) et serrant ainsi en force l'insert d'usure (3) introduit dans le coussinet de roulement (4).

2. Broyeur selon la revendication 1,
**caractérisé en ce que**
le coussinet de roulement (4) forme à l'extérieur un cône extérieur effilé, les surfaces de cône du logement (5) et du coussinet de roulement (4) glissant les unes sur les autres pendant l'insertion.

3. Broyeur selon la revendication 2, **caractérisé en ce que** le cône intérieur du logement (5) se rajeunit vers le bas et **en ce que** le coussinet de roulement (4) est inséré depuis le haut de manière correspondante.

4. Broyeur selon l'une des revendications précédentes,
**caractérisé en ce que**
le moyen de traction est une unité à vis, les vis (8) pénétrant dans des alésages (9) répartis uniformément sur la circonférence d'une bride (10) située sur le bord supérieur du coussinet de roulement (4), et les vis (8) étant vissées dans des filetages prévus dans le logement (5) .

5. Broyeur selon l'une des revendications précédentes,
**caractérisé en ce que**
la paroi du coussinet de roulement (4) qui forme le cône extérieur effilé est traversée radialement par des fentes (11), les fentes (11) s'étendant dans la direction axiale dans la paroi.

6. Broyeur selon la revendication 5,
**caractérisé en ce que**
la paroi comporte une pluralité de fentes (11) qui sont réparties symétriquement sur la circonférence et qui s'étendent sur la longueur de l'insert d'usure (3) introduit dans le coussinet de roulement (4) et qui débouchent dans le bord inférieur (12) du coussinet de roulement (4).

7. Broyeur selon l'une des revendications précédentes,
**caractérisé en ce que**
le coussinet de roulement forme au niveau du bord inférieur (12) une butée (6) sur laquelle l'insert d'usure (3) vient en appui.

8. Broyeur selon l'une des revendications précédentes,
**caractérisé en ce que**
des filetages d'éjection sont prévus dans lesquels sont vissées des vis qui viennent alors en appui contre le bord du logement (5) et qui tirent le coussinet de roulement (4) du siège conique.

9. Procédé de montage d'un insert d'usure annulaire dans le palier supérieur d'un broyeur selon l'une des revendications précédentes,
**caractérisé en ce que**
l'insert d'usure est inséré de manière lâche dans le coussinet de roulement fendu et **en ce que** le coussinet de roulement est inséré uniformément dans le cône intérieur effilé du logement par l'unité à vis, le coussinet de roulement se rétrécissant et serrant ainsi en force l'insert d'usure introduit.
